# EUROPÄISCHE PATENTSCHRIFT

(11) **EP 2 243 146 B1**
(45) Veröffentlichungstag und Bekanntmachung des Hinweises auf die Patenterteilung: **27.06.2012**
(21) Anmeldenummer: 09710138.0
(22) Anmeldetag: 21.01.2009
(51) Int. Cl.: H01H 1/10, H01R 11/18, H01R 13/24, G01R 31/28

(54) **KONTAKTFEDER**
CONTACT SPRING
RESSORT DE CONTACT

(30) Priorität: 14.02.2008 DE 202008001997 U
(43) Veröffentlichungstag der Anmeldung: 27.10.2010
(73) Patentinhaber: Rosenberger Hochfrequenztechnik GmbH & Co. KG, 83413 Fridolfing (DE)
(72) Erfinder: DANDL, Christian, 83413 Fridolfing (DE); WOLLITZER, Michael, 83413 Fridolfing (DE); MAIWÄLDER, Armin, 83417 Kirchanschöring (DE)
(74) Vertreter: Zeitler - Volpert - Kandlbinder
(86) Internationale Anmeldenummer: PCT/EP2009/000351
(87) Internationale Veröffentlichungsnummer: WO 2009/100807

(56) Entgegenhaltungen:
- DE-A1- 10 024 165
- DE-C- 323 187
- DE-C- 863 685
- GB-A- 840 860

## Beschreibung

Die vorliegende Erfindung betrifft eine Kontaktfeder mit einem freien Kontaktende zum Herstellens eines elektrischen Kontaktes zwischen dem freien Kontaktende und einer Kontaktfläche, wobei die Kontaktfeder aus N Kontaktfederblechen und N-1 Abstandselementen mit N≥2 ausgebildet ist, wobei die Kontaktfederbleche in einem Klemmbereich mit je einem Abstandselement zwischen zwei benachbarten Kontaktfederblechen fixiert gehalten sind, in einem Federbereich voneinander beabstandet sind, frei federnd parallel zueinander bis zum freien Kontaktende verlaufen und am freien Kontaktende in einer gemeinsamen Ebene enden, wobei die Kontaktfederbleche in dem Federbereich wenigstens einen Knick mit jeweils einem vorbestimmten Winkel zwischen der Längsachse der Kontaktfederbleche vor dem Knick und der Längsachse der Kontaktfederbleche nach dem Knick aufweisen, gemäß dem Oberbegriff des Anspruchs 1.

Aus der DE 886616 B ist eine elektrischer Kontakt bekannt, bei dem ein Kontaktteil mit mehreren blattförmigen Kontaktfedern in Berührung gebracht wird. Hierbei sind Federpakte mit mehreren parallel zueinander angeordneten Einzelfedern vorgesehen die in einer Halterung befestigt sind. Diese Anordnung benötigt einen Messerkontakt, welcher senkrecht zu den Federpakten eingeführt wird und die Einzelfedern der Federpakete senkrecht zu einer Längsachse der Einzelfedern auslenkt. Daher ist die Kontaktanordnung nicht zum Kontaktieren einer Kontaktfläche auf einer Leiterplatte geeignet.

Die gattungsgemäße DE 100 24 165 A1 betrifft ein Kontaktiersystem mit einem ersten Kontaktelement und einem zweiten Kontaktelement, die aus einem federnden und zugleich leitenden Material hergestellt sind. Die Kontaktelemente setzen sich jeweils aus einem Einsteckteil, einem damit verbundenen Federarm und einer damit verbundenem Kontaktspitze zusammen, wobei die Federarme an einem Ende die Kontaktspitze und am anderen Ende das Einsteckteil aufweisen. Der Federarm ist gegenüber dem zugehörigen Einsteckteil um einen Winkel von ungefähr 80° abgewinkelt. Ebenfalls sind die Kontaktspitzen gegenüber dem jeweiligen Federarm um einen Winkel von ungefähr 120° abgewinkelt. Die Kontaktspitzen dienen in Verbindung mit den Federarmen zum Kontaktieren eines elektrischen Anschlusses eines elektronischen Bauelementes. Die beiden Einsteckteile der Kontaktelemente sind in einer Aufnahmevorrichtung mit einer dazwischen angeordneten Leiterplatte angeordnet. Die Federarme sind in einem Bereich zwischen den Einsteckteilen und den Kontaktspitzen voneinander beabstandet, wobei dieser Abstand wesentlich kleiner ist als eine Dicke der Leiterplatte, welche die beiden Einsteckteile der Kontaktelemente voneinander beabstandet. Dies hat den Nachteil, dass nur ein sehr geringer Federweg für die Federarme erzielt wird.

Aus der DE 323 187 C ist eine elektrische Kontaktbürste für elektrische Maximalschalter bekannt. Die Bürste umfasst Kupferlammellen, wobei zwischen benachbarten Kupferlamellen sehr elastische Metallfedern angeordnet sind. Diese Metallfedern drücken die Kupferlamellen mit einem immer gleichen Druck gegen eine Kontaktfläche. Das Paket aus Kupferlamellen und Metallfedern ist in einem mittleren Bereich klemmend gehalten. Aus diesem mittleren Bereich erstrecken sich die Kupferlamellen mit dazwischen liegenden Metallfedern mit einem Knick und mit zunehmendem Abstand voneinander bis in eine Kontaktebene.

Der Erfindung liegt die Aufgabe zugrunde, eine Kontaktfeder der o.g. Art hinsichtlich Kontaktwiderstand und Stromübertragungskapazität zu verbessern.

Diese Aufgabe wird erfindungsgemäß durch eine Kontaktfeder der o.g. Art mit den in Anspruch 1 gekennzeichneten Merkmalen gelöst. Vorteilhafte Ausgestaltungen der Erfindung sind in den weiteren Ansprüchen beschrieben.

Bei einer Kontaktfeder der o.g. Art ist es erfindungsgemäß vorgesehen, dass die Kontaktfederbleche in dem Federbereich um die Dicke der Abstandselemente voneinander beabstandet sind und ausgehend vom dem freien Kontaktende wenigstens eines der Kontaktfederbleche jeweils wenigstens einen Schlitz aufweist.

Dies hat den Vorteil, dass eine Kontaktfeder zur Verfügung steht, welche in Richtung parallel zu einer Längsachse der Kontaktfederbleche und Abstandselemente im Klemmbereich einfedern kann, wobei durch den Abstand der Kontaktfederbleche im Federbereich alle Kontaktfederbleche gleichzeitig und unabhängig voneinander einfedern können. Auf diese Weise ist auch bei einer unebenen Kontaktfläche eine wenigstens der Anzahl der Kontaktfederbleche entsprechende Anzahl von Kontaktpunkten bzw. -stellen zwischen dem freien Kontaktende der Kontaktfeder und der Kontaktfläche. Weiterhin ergibt sich der Vorteil, dass auf unebenen und/oder nachgiebigen Kontaktflächen, beispielsweise auf Leiterplatten, wiederholt (große Zyklen von 10.000 bis 20.000 oder mehr) ein oder parallel mehrere elektrische Kontakte mit hoher Güte hergestellt werden können.

In einer bevorzugten Ausführungsform ist die gemeinsame Ebene des freien Kontaktendes senkrecht zu einer Längsachse der Kontaktfederbleche und Abstandselemente im Klemmbereich angeordnet.

Zweckmäßigerweise weisen die Kontaktfederbleche in dem Federbereich zwei, drei oder vier Knicke auf.

Dadurch, dass ausgehend vom dem freien Kontaktende alle Kontaktfederbleche im Federbereich wenigstens einen Schlitz aufweisen, ergeben sich benachbart zu dem Schlitz unabhängig voneinander federnde Kontaktzungen und es vervielfachen sich die am freien Kontaktende frei federnden Kontaktelemente, so dass sich die Kontaktstellen dementsprechend vervielfachen. Hierbei erstreckt sich der wenigstens eine Schlitz über wenigstens einen Knick der Kontaktfederbleche hinweg und verläuft bevorzugt parallel zu einer Längsachse der Kontaktfederbleche.

Die Kontaktfederbleche und Abstandselemente sind im Klemmbereich beispielsweise miteinander vernietet und/oder verschraubt.

Zweckmäßigerweise erstrecken sich die Abstandselemente über einen Teil des Klemmbereichs oder über die gesamte Länge des Klemmbereichs.

In einer bevorzugten Ausführungsform ist der vorbestimmte Winkel zwischen der Längsachse der Kontaktfederbleche vor dem Knick und der Längsachse der Kontaktfederbleche nach dem Knick für alle Knicke identisch.

Eine im Wesentlichen zick-zack-förmige Ausbildung des Federbereiches erzielt man dadurch, dass im Federbereich der vorbestimmte Winkel zwischen der Längsachse der Kontaktfederbleche vor dem Knick und der Längsachse der Kontaktfederbleche nach dem Knick ausgehend von dem Klemmbereich in Richtung Kontaktende gesehen für einen ersten Knick größer 90° und für jeden weiteren Knick kleiner oder gleich 90° ist.

Zweckmäßigerweise ist die Summe der Winkel 28 von zwei aufeinander folgenden Knicken 24 gleich oder größer 180°.

Die Erfindung wird im Folgenden anhand der Zeichnung näher erläutert. Diese zeigt in:
- Fig.1: eine bevorzugte Ausführungsform einer erfindungsgemäßen Kontaktfeder Schnittansicht,
- Fig. 2: die bevorzugte Ausführungsform einer erfindungsgemäßen Kontaktfeder gemäß Fig. 1 in Aufsicht,
- Fig. 3: eine vergrößerte Ansicht von Detail B von Fig. 1,
- Fig. 4: eine vergrößerte Ansicht von Detail A von Fig. 1,
- Fig. 5: ein Kontaktierungselement mit mehreren erfindungsgemäßen Kontaktfedern in einer Ansicht von unten und
- Fig. 6: das Kontaktierungselement gemäß Fig. 5 in einer teilweise aufgeschnittenen Seitenansicht.

Die in den Fig. 1 bis 4 dargestellte, bevorzugte Ausführungsform einer erfindungsgemäßen Kontaktfeder umfasst ein freies Kontaktende 10 zum Herstellen eines elektrischen Kontaktes mit einer mehr oder weniger ebenen Kontaktfläche (nicht dargestellt). Die Kontaktfeder ist aus N = 11 Kontaktfederblechen 12 und N-1 = 10 Abstandselementen 14 ausgebildet. Die Kontaktfederbleche 12 sind in einem Klemmbereich 16 mit je einem Abstandselement 14 zwischen zwei benachbarten Kontaktfederblechen 12 fixiert gehalten. Hierzu ist ein Stapel bzw. ein Paket aus abwechselnd aufeinander angeordneten Kontaktfederbleche 12 und Abstandselementen 14 mittels Nieten 18 miteinander vernietet. Die Abstandselemente 14 erstrecken sich nur über den Klemmbereich 16. Die Kontaktfederbleche 12 erstrecken sich über den Klemmbereich 16 hinaus und bilden zwischen dem Klemmbereich 16 und dem Kontaktende 10 einen Federbereich 20 aus. In diesem Federbereich 20 sind die Kontaktfederbleche 12 um die Dicke der Abstandselemente 14 voneinander beabstandet und federn dadurch frei und unabhängig voneinander, solange diese nicht aufgrund des Federweges aneinander anstoßen. Weiterhin sind die Kontaktfederbleche 12 derart ausgebildet, dass diese sich über die gesamte Länge des Federbereiches 20 zwischen dem Kontaktende 10 und dem Klemmbereich 16 parallel zueinander erstrecken. An dem freien Kontaktende 10 enden die Kontaktfederbleche 12 in einer gemeinsamen Ebene, welche senkrecht zu einer Längsachse 22 der Kontaktfederbleche 12 im Klemmbereich 16 ausgerichtet ist.

In dem Federbereich 20 ist der Raum zwischen den Kontaktfederblechen 12 leer, d.h. es ist auch kein Abstandselement 14 vorgesehen, wie insbesondere aus Fig. 3 und 4 ersichtlich. Dieser freie Raum dient zum Einfedern der Kontaktfeder in Richtung der Längsachse 22.

Erfindungsgemäß weisen die Kontaktfederbleche 12 in dem Federbereich 20 wenigstens einen Knick 24 mit jeweils einem vorbestimmten Winkel 26, 28 zwischen der Längsachse 22 bzw. 23 der Kontaktfederbleche 12 vor dem Knick 24 und der Längsachse 23 der Kontaktfederbleche 12 nach dem Knick 24 auf. Hierbei sind mit dem Bezugszeichen 23 alle Längsachsen nach einem Knick 24 bezeichnet. Mit dem Ausdruck "Winkel" ist zwischen zwei Längsachsen 23 der jeweils kleinere der beiden Komplementärwinkel bei einem Knick 24 gemeint, wie in den Fig. 3 und 4 dargestellt.

Ausgehend von dem Kontaktende 10 sind die Kontaktfederbleche 12 jeweils mit einem Schlitz 30 versehen. Der Federweg der erfindungsgemäßen Kontaktfeder wird mit der Dicke der Abstandselemente 14 eingestellt. Die Härte der Feder wird durch die Dicke und Breite der Kontaktfederbleche 12 sowie durch die Anzahl der Kontaktfederbleche 12 eingestellt. Die in dem Ausführungsbeispiel dargestellte Anzahl von N = 11 Kontaktfederblechen 12 ist lediglich beispielhaft. Es ist auch eine Anzahl N von kleiner oder größer 11 möglich, insbesondere 2, 3, 4, 5, 6, 7, 8, 9, 10, 12, 13, 14, 15, 16, 17, 18, 19, 20.

Die erfindungsgemäße Hochstrom-Kontaktfeder zeichnet sich durch einen sehr geringen Kontaktwiderstand bei ausreichend großem Materialquerschnitt und geringer Federsteifigkeit aus. Die Kontaktfeder ist bevorzugt zum Antasten (kontaktieren) auf ebenen Flächen, wie beispielsweise Pads bzw. Kontaktflächen von Leiterplatten, geeignet.

Die beispielhaft in den Figuren dargestellte Kontaktfeder weist elf Kontaktfederbleche 12 und zehn Abstandselemente bzw. Zwischenbleche 14 auf. Durch den mittleren Schlitz 30 kann die sich durch den Schlitz 30 ergebende linke und rechte Kontaktfederhälfte unabhängig voneinander federn. Dadurch kontaktieren beide Federhälften sicher auf der Kontaktfläche. Die Kontaktfeder bleibt aber weiterhin seitlich stabil. Es können je nach Anwendung auch zwei, drei oder mehr Schlitze 30 vorgesehene sein, wodurch sich eine entsprechende Verdreifachung, Vervierfachung bzw. Vervielfachung der unabhängig voneinander federnden Kontaktfederhälften ergibt.

Durch das Aneinanderreihen von mehreren dünnen Kontaktfedern kann man auch bei einem großen Materialquerschnitt geringe Federkräfte und einen großen Federweg erzielen. Die Abstandselemente bzw. Zwischenbleche 14 sorgen für die nötige Beweglichkeit beim Einfedern, indem Sie einen ausreichend großen Spalt 32 zwischen den Kontaktfederblechen 12 sicherstellen.

Die vielen unabhängig federnden Kontaktstellen bilden die Grundlage für einen niedrigen Kontaktwiderstand, da der Kontaktdruck an jeder Kontaktstelle gleichmäßig hoch ist.

Die erfindungsgemäße Kontaktfeder umfasst einen Block aus S-förmig gebogenen Kontaktfederblechen bzw. Einzelfedern 12, wobei die federnde Geometrie bei allen Kontaktfederblechen bzw. Einzelfedern 12 des Blocks identische ist. Es können aber einzelne Kontaktfederblechen 12 noch zusätzliche Querschnitte haben (Anbauten). Es ergibt sich in vorteilhafter Weise ein niedriger Kontaktwiderstand, ein biegesteifer Kontakt senkrecht zur Arbeits- und Kontaktierungsebene sowie eine weiche Feder mit großern Materialquerschnitt und kompakter Gesamtabmessung. Die Federsteifigkeit wird im Wesentlichen durch Materialstärke und die Anzahl der Kontaktfederbleche bzw. **Einzelfedern 12 bestimmt.**

Fig. 5 und 6 zeigen ein Kontaktierungselement 34, welches mehrere erfindungsgemäße Kontaktfedern aufweist, um parallel mehrere voneinander getrennte elektrische Kontakte herzustellen.

## Patentansprüche

1. Kontaktfeder mit einem freien Kontaktende (10) zum Herstellens eines elektrischen Kontaktes zwischen dem freien Kontaktende (10) und einer Kontaktfläche, wobei die Kontaktfeder aus N Kontaktfederblechen (12) und N-1 Abstandselementen (14) mit N ≥ 2 ausgebildet ist, wobei die Kontaktfederbleche (12) in einem Klemmbereich (16) mit je einem Abstandselement (14) zwischen zwei benachbarten Kontaktfederblechen (12) fixiert gehalten sind, in einem Federbereich (20) voneinander beabstandet sind, frei federnd parallel zueinander bis zum freien Kontaktende (10) verlaufen und am freien Kontaktende (10) in einer gemeinsamen Ebene enden, wobei die Kontaktfederbleche (12) in dem Federbereich (20) wenigstens einen Knick (24) mit jeweils einem vorbestimmten Winkel (26, 28) zwischen der Längsachse (22, 23) der Kontaktfederbleche (12) vor dem Knick (24) und der Längsachse (23) der Kontaktfederbleche (12) nach dem Knick (24) aufweisen,
**dadurch gekennzeichnet,**
**dass** die Kontaktfederbleche (12) in dem Federbereich (20) um die Dicke der Abstandselemente (14) voneinander beabstandet sind und ausgehend vom dem freien Kontaktende (10) wenigstens eines der Kontaktfederbleche (12) jeweils wenigstens einen Schlitz (30) aufweist.

2. Kontaktfeder nach Anspruch 1, **dadurch gekennzeichnet, dass** die gemeinsame Ebene des freien Kontaktendes (10) senkrecht zu einer Längsachse (22) der Kontaktfederbleche und Abstandselemente im Klemmbereich (16) angeordnet ist.

3. Kontaktfeder nach Anspruch 1 oder 2, **dadurch gekennzeichnet, dass** die Kontaktfederbleche (12) in dem Federbereich (20) zwei, drei oder vier Knicke (24) aufweisen.

4. Kontaktfeder nach wenigstens einem der vorhergehenden Ansprüche, **dadurch gekennzeichnet, dass** ausgehend vom dem freien Kontaktende (10) alle Kontaktfederbleche (12) jeweils wenigstens einen Schlitz (30) aufweisen.

5. Kontaktfeder nach wenigstens einem der vorhergehenden Ansprüche, **dadurch gekennzeichnet, dass** sich der wenigstens eine Schlitz (30) über wenigstens einen Knick (24) der Kontaktfederbleche (12) hinweg erstreckt.

6. Kontaktfeder nach wenigstens einem der vorhergehenden Ansprüche, **dadurch gekennzeichnet, dass** sich der wenigstens eine Schlitz (30) parallel zu einer Längsachse (23) der Kontaktfederbleche (12) im Federbereich (20) erstreckt.

7. Kontaktfeder nach wenigstens einem der vorhergehenden Ansprüche, **dadurch gekennzeichnet, dass** die Kontaktfederbleche (12) und Abstandselemente (14) im Klemmbereich (16) miteinander vernietet und/oder verschraubt sind.

8. Kontaktfeder nach wenigstens einem der vorhergehenden Ansprüche, **dadurch gekennzeichnet, dass** sich die Abstandselemente (14) über einen Teil des Klemmbereichs (16) oder über die gesamte Länge des Klemmbereichs (16) erstrecken.

9. Kontaktfeder nach wenigstens einem der vorhergehenden Ansprüche, **dadurch gekennzeichnet, dass** der vorbestimmte Winkel (26, 28) zwischen der Längsachse (22, 23) der Kontaktfederbleche (12) vor dem Knick (24) und der Längsachse (23) der Kontaktfederbleche (12) nach dem Knick (24) für alle Knicke (24) identisch ist.

10. Kontaktfeder nach wenigstens einem der vorhergehenden Ansprüche, **dadurch gekennzeichnet, dass** im Federbereich (20) der vorbestimmte Winkel (26, 28) zwischen der Längsachse (22, 23) der Kontaktfederbleche (12) vor dem Knick (24) und der Längsachse (23) der Kontaktfederbleche (12) nach dem Knick (24) ausgehend von dem Klemmbereich (16) in Richtung Kontaktende (30) gesehen für einen ersten Knick (24) größer 90° und für jeden weiteren Knick (24) kleiner oder gleich 90° ist.

11. Kontaktfeder nach wenigstens einem der vorhergehenden Ansprüche, **dadurch gekennzeichnet, dass** die Summe der Winkel (26, 28) von zwei aufeinander folgenden Knicken (24) gleich oder größer 180° ist.

## Claims

1. Contact spring having a free contacting end (10) for making electric contact between this free contacting end (10) and a contact surface, the contact spring being formed by N metal contact-spring lamellae (12) and N-1 spacer elements (14) where N ≥ 2, the metal contact-spring lamellae (12) being held fixed in a clamped region (16) with one spacer element (14) between each two adjacent metal contact-spring lamellae (12), being spaced apart from one another by the thickness of the spacer elements (14) in a resilient region (20), extending parallel to one another in a freely and resiliently flexing manner to the free contacting end (10), and ending in a common plane at the free contacting end (10), **characterised in that** the metal contact-spring lamellae (12) have, in the resilient region (20), at least one bend (24) at each of which there is a predetermined angle (26, 28) between the longitudinal axis (22, 23) which the metal contact-spring lamellae (12) have upstream of the bend (24) and the longitudinal axis (23) which the metal contact-spring lamellae (12) have downstream of the bend (24).

2. Contact spring according to claim 1, **characterised in that** the common plane of the free contacting end (10) is arranged to be perpendicular to a longitudinal axis (22) which the metal contact-spring lamellae and the spacer elements have in the clamped region (16).

3. Contact spring according to claim 1 or 2, **characterised in that** the metal contact-spring lamellae (12) have two, three or four bends (24) in the resilient region (20).

4. Contact spring according to at least one of the preceding claims, **characterised in that**, starting from the free contacting end (10), at least one of the metal contact-spring lamellae (12), and in particular all of the metal contact-spring lamellae (12), each have at least one slot (30).

5. Contact spring according to claim 4, **characterised in that** the at least one slot (30) extends beyond at least one bend (24) in the metal contact-spring lamellae (12).

6. Contact spring according to claim 4 or 5, **characterised in that** the at least one slot (30) extends parallel to a longitudinal axis (23) which the metal contact-spring lamellae (12) have in the resilient region (20).

7. Contact spring according to at least one of the preceding claims, **characterised in that** the metal contact-spring lamellae (12) and the spacer elements (14) are riveted and/or screwed together in the clamped region (16).

8. Contact spring according to at least one of the preceding claims, **characterised in that** the spacer elements (14) extend for part of the clamped region (16) or the entire length of the clamped region (16).

9. Contact spring according to at least one of the preceding claims, **characterised in that** the predetermined angle (26, 28) between the longitudinal axis (22, 23) which the metal contact-spring lamellae (12) have upstream of the bend (24) and the longitudinal axis (23) which the metal contact-spring lamellae (12) have downstream of the bend (24) is the same for all the bends (24).

10. Contact spring according to at least one of the preceding claims, **characterised in that**, starting from the clamped region (16) and looking in the direction of the contacting end (30), the predetermined angle (26, 28) between the longitudinal axis (22, 23) which the metal
contact-spring lamellae (12) have upstream of the bend (24) and the longitudinal axis (23) which the metal contact-spring lamellae (12) have downstream of the bend (24) is more than 90° for a first bend (24) and equal to or less than 90° for each further bend (24) in the resilient region (20).

11. Contact spring according to at least one of the preceding claims, **characterised in that** the sum of the angles (26, 28) of two successive bends (24) is equal to or more than 180°.

## Revendications

1. Ressort de contact comprenant une extrémité de contact libre (10) pour établir un contact électrique entre l'extrémité de contact libre (10) et une surface de contact, ledit ressort de contact étant réalisé à partir de N tôles de ressort de contact (12) et N-1 éléments d'écartement (14) tels que N ≥ 2, de sorte que les tôles de ressort de contact (12) sont maintenues dans une zone de serrage (16) en étant fixées avec un élément d'écartement respectif (14) entre deux tôles de ressort de contact (12) voisines, sont écartées les unes des autres dans une zone de ressort (20), s'étendent parallèlement les unes aux autres jusqu'à l'extrémité de contact libre (10) avec effet ressort, et se terminent à l'extrémité de contact libre (10) dans un plan commun, dans lequel les tôles de ressort de contact (12) présentent dans la zone de ressort (20) au moins un pli (24) avec respectivement un angle prédéterminé (26, 28) entre l'axe longitudinal (22, 23) des tôles de ressort de contact (12) avant le pli (24) et l'axe longitudinal (23) des tôles de ressort de contact (12) après le pli (24),
**caractérisé en ce que** les tôles de ressort de contact (12) sont écartées les unes des autres, dans la zone de ressort (20), à raison de l'épaisseur des éléments d'écartement (14) et présentent respectivement au moins une fente (30) en partant de l'extrémité de contact libre (10) de l'une au moins des tôles de ressort de contact (12).

2. Ressort de contact selon la revendication 1, **caractérisé en ce que** le plan commun de l'extrémité de contact libre (10) est agencé perpendiculaire à un axe longitudinal (22) des tôles de ressort de contact et des éléments d'écartement dans la zone de serrage (16).

3. Ressort de contact selon la revendication 1 ou 2, **caractérisé en ce que** les tôles de ressort de contact (12) comportent deux, trois ou quatre coudes (24) dans la zone de ressort (20).

4. Ressort de contact selon l'une au moins des revendications précédentes, **caractérisé en ce que**, partant de l'extrémité de contact libre (10), toutes les tôles de ressort de contact (12) comportent respectivement au moins une fente (30).

5. Ressort de contact selon l'une au moins des revendications précédentes, **caractérisé en ce que** ladite au moins une fente (30) s'étend au-delà d'au moins un pli (24) des tôles de ressort de contact (12).

6. Ressort de contact selon l'une au moins des revendications précédentes, **caractérisé en ce que** ladite au moins une fente (30) s'étend parallèlement à un axe longitudinal (23) des tôles de ressort de contact (12) dans la zone de ressort (20).

7. Ressort de contact selon l'une au moins des revendications précédentes, **caractérisé en ce que** les tôles de ressort de contact (12) et les éléments d'écartement (14) sont rivetées et/ou vissées ensemble dans la zone de serrage (16).

8. Ressort de contact selon l'une au moins des revendications précédentes, **caractérisé en ce que** les éléments d'écartement (14) s'étendent sur une partie de la zone de serrage (16) ou sur la totalité de la longueur de la zone de serrage (16).

9. Ressort de contact selon l'une au moins des revendications précédentes, **caractérisé en ce que** l'angle prédéterminé (26, 28) entre l'axe longitudinal (22, 23) des tôles de ressort de contact (12) avant le pli (24) et l'axe longitudinal (23) des tôles de ressort de contact (12) après le pli (24) est identique pour tous les plis (24).

10. Ressort de contact selon l'une au moins des revendications précédentes, **caractérisé en ce que**, dans la zone de ressort (20), l'angle prédéterminé (26, 28) entre l'axe longitudinal (22, 23) des tôles de ressort de contact (12) avant le pli (24) et l'axe longitudinal (23) des tôles de ressort de contact (12) après le pli (24), partant de la zone de serrage (16) vue en direction de l'extrémité de contact (30), est plus grand que 90° pour un premier pli (24) et est plus petit ou égal à 90° pour chaque pli suivant (24).

11. Ressort de contact selon l'une au moins des revendications précédentes, **caractérisé en ce que** la somme des angles (26, 28) de deux plis mutuellement successifs (24) est égale ou supérieure à 180°.
